# EUROPÄISCHE PATENTSCHRIFT

(11) **EP 0 937 818 B1**
(45) Veröffentlichungstag und Bekanntmachung des Hinweises auf die Patenterteilung: **24.08.2005**
(21) Anmeldenummer: 99102648.5
(22) Anmeldetag: 12.02.1999
(51) Int. Cl.: E01B 27/00

(54) **Gleisarbeitsfahrzeug mit Baggeroberteil**
Rail working unit with excavator
Unité de travail de chemin de fer comprenant une excavatrice

(30) Priorität: 24.02.1998 DE 19807756
(43) Veröffentlichungstag der Anmeldung: 25.08.1999
(73) Patentinhaber: Deutsche Bahn Aktiengesellschaft, 10365 Berlin (DE)
(72) Erfinder: Weggen, Michael, 14774 Brandenburg (DE); Krauspe, Manfred, 14789 Wusterwitz (DE)

(56) Entgegenhaltungen:
- EP-A- 0 732 450
- DE-A- 3 034 704
- US-A- 4 440 088

## Beschreibung

Die Erfindung bezieht sich auf ein Fahrzeug zur Durchführung von Arbeiten am Oberbau einer Eisenbahntrasse und in unmittelbarer Nachbarschaft derselben gemäß Oberbegriff des Anspruchs 1.

Selbstfahrende Gleisarbeitsfahrzeuge sind aus der Praxis in vielfältigen Ausführungen bekannt. Darunter befinden sich auch Fahrzeuge mit einem Baggeroberteil, die aber eine Reihe von Nachteilen aufweisen.
In der DE 30 34 704 A1 ist ein derartiges Fahrzeug beschrieben. Hierbei kommt es durch die Anordnung des komplett ausgerüsteten Baggeroberteils auf dem hinteren Fahrzeugende zu einer sehr ungleichmäßigen Lastverteilung, die sich besonders auf das Fahrwerk auswirkt. So wird die zulässige Achslast der Hinterachse, die sich unter dem Baggeroberteil befindet, derart vergrößert, daß die freie Verfügbarkeit des Fahrzeuges eingeschränkt und die Laufeigenschaften negativ beeinflußt werden. Weiterhin wird durch die Tatsache, daß die Streckenfahrt des Fahrzeuges aus der Kabine am vorderen Fahrzeugende erfolgt, die freie Streckeneinsicht bei Fahrten in Richtung Baggeroberteil voraus für den Fahrzeugführer und Lotsen empfindlich eingeschränkt.
Das Fahrzeug gemäß dieser Ausführung ist auf Grund der Verwendung eines kompletten Baggeroberteils auch mit zwei Antriebsmotoren ausgerüstet, einen für den Fahrzeugantrieb und eine für den Baggerbetrieb. Dies führt beim Betreiben des Fahrzeuges zu einem komplizierten Fahrzeugaufbau und damit zu erhöhten Aufwendungen.

Der Erfindung liegt die Aufgabe zu Grunde, ein selbstfahrendes Gleisarbeitsfahrzeug mit Baggerausrüstung zu entwickeln, welches die vorher beschriebenen Mängel nicht mehr aufweist.

Diese Aufgabe wird erfindungsgemäß dadurch gelöst, daß auf dem Fahrzeugende eines selbstfahrenden Gleisarbeitsfahrzeuges ein aus einer drehbaren Baggerplattform mit einem Baggerausleger und einem Baggerführerhaus ausgebildetes Baggeroberteil vorgesehen ist, bei welchem die Energiezuführung sowohl für die Drehbewegung des Baggeroberteils (6) als auch für die Bewegung des Auslegers (7) hydraulisch von der Antriebsgruppe des Gleisarbeitsfahrzeuges und durch eine Drehdurchführung (10) hindurch erfolgt. Auf dem Baggeroberteil ist hinter dem Auslegeranlenkpunkt und entgegengesetzt zur Blickrichtung des Baggerbedieners eine mitdrehende Fahrzeugführerkabine angeordnet, welche die für die Bedienung des Gleisarbeitsfahrzeuges notwendigen Einrichtungen und Sicherheitsausrüstungen enthält. Weiterhin befindet sich zwischen den beiden Einzelachslaufwerken eine Ladeplattform, die auch seitlich nach beiden Seiten kippbar ausgeführt werden kann.

Die erfindungsgemäße Lösung hat den Vorteil, daß durch diese Anordnung eine günstige Massenverteilung zwischen der Vorder - und der Hinterachse des Fahrzeuges besteht und somit eine ausgewogene Achslast erreicht wird. Auf dem durch den Wegfall der Baggerantriebsanlage frei gewordenen Raum ist eine zusätzliche Fahrzeugführerkabine mit vollständig ausgerüstetem Fahrer- und Lotsenplatz installiert. Diese Kabine ist über die Ladefläche erreichbar und bietet dem Fahrpersonal optimale Sichtverhältnisse auf die Strecke.

Im folgenden wird die Erfindung anhand der Figur näher beschrieben:

Das selbstfahrende Gleisarbeitsfahrzeug verfügt über einen auf zwei Einzelachslaufwerken (1) abgestützten Fahrzeugrahmen (2), eine Fahrzeugkabine (3) und eine in Nähe der Vorderachse angeordnete Antriebsanlage (4). Zwischen den Einzelachslaufwerken (1) befindet sich eine Ladeplattform (5), welche auch seitlich kippbar ausgeführt sein kann. Über dem hinteren Einzelachslaufwerk (1) ist ein endlos drehbare Baggeroberteil (6) als Baggerplattform mit Ausleger (7), dem Baggerführerhaus (8) und der hinteren Fahrzeugführerkabine (9) mit Fahrer - und Lotsenplatz angeordnet. Diese Fahrzeugführerkabine (9) ist analog der Fahrzeugkabine (3) mit den für die schnelle Streckenfahrt erforderlichen eisenbahntechnischen Sicherheitseinrichtungen, wie Sicherheitsfahrschaltung, induktive Zugbeeinflussung und Zugfunk, vollständig ausgerüstet. Die Antriebsenergie für die Arbeitsbewegungen der Baggerausrüstung und die Arbeitsfahrt des Fahrzeuges liefert die Antriebsanlage (4). Dabei erfolgt die Energiezuführung hydraulisch über eine Drehdurchführung (10) in die als Baggeroberteil (6) ausgebildete Baggerplattform. Vom Baggerbedienplatz im Baggerführerhaus (8) lassen sich die Drehbewegungen der Baggerplattform, die Bewegungen des Auslegers (7) und die Arbeitsfahrt des Fahrzeuges steuern. Die Streckenfahrt des Fahrzeuges wird je nach Fahrtrichtung aus der Fahrzeugkabine (3) oder der Fahrzeugführerkabine (9) gesteuert, wobei beide Kabinen durch geeignete Kommunikationseinrichtungen miteinander verbunden sind.

### Bezugszeichenliste

- 1: Einzelachslaufwerk
- 2: Fahrzeugrahmen
- 3: Fahrzeugkabine
- 4: Antriebsanlage
- 5: Ladeplattform
- 6: Baggeroberteil
- 7: Ausleger
- 8: Baggerführerhaus
- 9: Fahrzeugführerkabine
- 10: Drehdurchführung

## Patentansprüche

1. Selbstfahrendes Gleisarbeitsfahrzeug mit einem auf mindestens zwei Schienenfahrwerken (1) angeordneten Fahrzeugrahmen (2), einer an einem Fahrzeugende angeordneten Fahrkabine (3), welche vornehmlich bei Vorwärtsfahrt zu besetzen und zur Mannschaftsunterbringung geeignet ist, einer Ladefläche (5) und ein drehbares Baggeroberteil (6) mit einem Ausleger (7), welches auf dem der Fahrkabine (3) gegenüberliegenden Fahrzeugende angeordnet ist, **dadurch gekennzeichnet, daß** die Energiezuführung sowohl für die Drehbewegung des Baggeroberteils (6) als auch für die Bewegung des Auslegers (7) hydraulisch von der Antriebsgruppe des Gleisarbeitsfahrzeuges und durch eine Drehdurchführung (10) erfolgt.

2. Selbstfahrendes Gleisarbeitsfahrzeug nach Anspruch 1, **dadurch gekennzeichnet, daß** auf dem Baggeroberteil (6) hinter einem Auslegeranlenkungspunkt und entgegengesetzt zur Blickrichtung eines Baggerbedieners eine mitdrehende Schienenfahrzeugführerkabine (9) angeordnet ist, welche alle für die Bedienung eines Schienenfahrzeuges notwendigen Einrichtungen und Sicherheitsausrüstungen enthält und aus der das Gleisarbeitsfahrzeug bei in Transportstellung befindlichen Baggeroberteil (6) in rückwärtiger Fahrtrichtung gesteuert wird.

3. Selbstfahrendes Gleisarbeitsfahrzeug nach Anspruch 1 oder 2 **dadurch gekennzeichnet, daß** das Baggeroberteil (6) endlos drehbar ist.

## Claims

1. A self-propelled track repair vehicle with a vehicle frame (2) that is arranged on at least two undercarriages (1), a driver's cabin (3) on one end of the vehicle that is primarily occupied when the vehicle travels in the forward driving direction and can be used as crew accommodations, a loading area (5) and a rotatable upper excavator section (6) with a boom (7) that is arranged on the opposite end of the vehicle referred to the driver's cabin (3), **characterized in that** the energy for the rotational movement of the upper excavator section (6) as well as for the movement of the boom (7) is supplied hydraulically from the traction group of the track repair vehicle through a rotary leadthrough (10).

2. The self-propelled track repair vehicle according to Claim 1, **characterized in that** a rotatable track vehicle driver's cabin (9) is arranged on the upper excavator section (6) behind the boom coupling point and opposite to the viewing direction of an excavator operator, wherein this track vehicle driver's cabin contains all devices and safety equipment required for the operation of a rail vehicle, and wherein the track repair vehicle is controlled from this track vehicle driver's cabin when the vehicle travels in the reverse driving direction and the upper excavator section (6) is in its transport position.

3. The self-propelled track repair vehicle according to Claim 1 or 2, **characterized in that** the upper excavator section (6) is infinitely rotatable.

## Revendications

1. Véhicule automoteur pour travaux sur voies comportant un châssis de véhicule (2) disposé sur au moins deux trains de roulement ferroviaires (1), une cabine de conduite (3) disposée à une extrémité du véhicule et qui doit être occupée principalement en cas de marche avant et est adaptée pour loger une équipe, une surface de chargement (5) et une partie supérieure rotative à pelle excavatrice (6) comprenant un bras (7) qui est disposé à l'extrémité du véhicule opposée à la cabine de conduite (3), **caractérisé en ce que** l'alimentation en énergie, aussi bien pour le mouvement de rotation de la partie supérieure à pelle excavatrice (6) que pour le mouvement du bras (7), est réalisée de manière hydraulique par le groupe moteur du véhicule de travaux sur voies et par l'intermédiaire d'une traversée à rotation (10).

2. Véhicule automoteur pour travaux sur voies selon la revendication 1, **caractérisé en ce que**, sur la partie supérieure à pelle excavatrice (6), derrière un point d'articulation du bras et dans le sens opposé au sens de vision d'un utilisateur de la pelle excavatrice, est disposée une cabine de conducteur (9) de véhicule ferroviaire tournant conjointement et contenant tous les dispositifs et équipements de sécurité nécessaires à la manoeuvre d'un véhicule ferroviaire et qui est commandée depuis le véhicule de travaux sur voies dans le sens de circulation vers l'arrière lorsque la partie supérieure à pelle excavatrice (6) se trouve en position de transport.

3. Véhicule automoteur pour travaux sur voies selon la revendication 1 ou 2, **caractérisé en ce que** la partie supérieure à pelle excavatrice (6) peut tourner sans fin.
